# EUROPÄISCHE PATENTSCHRIFT

(11) **EP 0 741 037 B1**
(45) Veröffentlichungstag und Bekanntmachung des Hinweises auf die Patenterteilung: **12.07.2000**
(21) Anmeldenummer: 96106888.9
(22) Anmeldetag: 02.05.1996
(51) Int. Cl.: B41F 35/02, B41F 35/06

(54) **Einrichtung zum Reinigen von farbübertragenden Zylindern**
Installation for the cleaning of ink transfer cylinders
Installation pour le nettoyage des cylindres destiné au transfert d'encre

(30) Priorität: 04.05.1995 DE 29507416 U
(43) Veröffentlichungstag der Anmeldung: 06.11.1996
(73) Patentinhaber: M.A.N.-ROLAND Druckmaschinen Aktiengesellschaft, 63012 Offenbach (DE)
(72) Erfinder: Göttling, Josef, 86316 Friedberg (DE); Petersen, Godber, 86159 Augsburg (DE); Stamme, Rainer, 86179 Augsburg (DE)
(74) Vertreter: Schober, Stefan, Dipl.-Ing.

(56) Entgegenhaltungen:
- WO-A-94/12349
- WO-A-95/01876
- DE-A- 4 216 636
- DE-A- 4 218 211
- US-A- 3 737 940
- US-A- 3 835 779
- US-A- 4 058 059
- US-A- 4 344 361
- US-A- 5 213 040

## Beschreibung

Die Erfindung betrifft eine Reinigungsanlage für farbübertragende Zylinder innerhalb einer Rotationsdruckmaschine gemäß dem Oberbegriff des Anspruchs 1.

Aus der älteren deutschen Anmeldung DE 42 16 636 A1 ist bereits eine Löscheinrichtung zum wiederholten reaktiven Löschen der farbführenden Schicht, das heißt der organischen Substanzteile, von der Oberfläche einer bebilderten Druckform auf einem Zylinder bekannt geworden. Diese farbführende Schicht ist beispielsweise mittels eines thermographischen, eines Ink-Jet-, oder elektrostatischen Verfahrens erzeugt worden. Für eine erneute Verwendung muß das die druckenden Stellen bildende Material entfernt, bzw. gelöscht werden, so daß die Druckformoberfläche erneut bebilderbar ist.

Die dort gezeigte Löscheinrichtung weist im wesentlichen mindestens eine Düse, vorzugsweise aber mehrere nebeneinander angeordnete Düsen, die mit den Mitteln einer handelsüblichen Hochdruckreinigungsanlage verbindbar sind, auf und ist in der Druckmaschine druckformbreit über einen Bereich der Oberfläche der Druckform angeordnet. Während die Druckform rotativ unter der Löscheinrichtung hindurch bewegt wird, kann die gesamte Oberfläche der Druckform gelöscht werden. Die Düsen der Löscheinrichtung sind mit einer zur Druckform hin offenen Kapselung zum Schutz der Umgebung versehen, wobei die Kapsel einen Arbeitsraum definiert und mit einer Pumpe zur Entsorgung des in den Arbeitsraum eingeführten Wassers und der abgetragenen Beschichtung verbunden ist.

Aus der EP 0 368 177 B1 ist ein Tiefdruckzylinder bekannt, bei dem in jedes Näpfchen einer Rohform eine feste, durch Energieeinwirkung verflüssigbare Substanz in einer zur zu übertragenden Farbmenge umgekehrt proportionalen Menge eingebracht ist. Um die Tiefdruckform nach Beendigung eines Druckvorganges für einen weiteren Bebilderungsvorgang wieder herzustellen, wird nach dem Abwaschen der Farbreste eine Löscheinrichtung angestellt, die das Füllmaterial in den Näpfchen mittels einer Wärmequelle verflüssigt und mittels einer Wisch- und/oder Ausblas- bzw. Absaugeinrichtung wieder entfernt.

Aufgabe der Erfindung ist es nun, eine komplette Reinigungsanlage für farbübertragende Zylinder innerhalb einer Rotationsdruckmaschine zu schaffen, mit dieser ein reaktives Löschen von farbführenden Schichten, inklusive die Entfernung von Füllmaterialien von einer Tiefdruckform, und eine Reinigung aller Form- und Übertragungszylinder von Farbe während des Druckvorganges oder in Druckpausen möglich ist.

Diese Aufgabe wird durch die im kennzeichnenden Teil des Anspruchs 1 angegebenen Merkmale gelöst.

Dadurch, daß für jeden beliebigen farbübertragenden Zylinder, das heißt sowohl für den oder die Formzylinder, als auch für den oder die Übertragungs-, bzw. Gummizylinder eine eigene Löscheinrichtung vorgesehen ist, ist in der Rotationsdruckmaschine eine ganze Reinigungsanlage aufgebaut, mit der ein reaktives Löschen von farbführenden Schichten, inklusive die Entfernung von Füllmaterialien von einer Tiefdruckform, und eine Reinigung aller Form- und Übertragungszylinder von Farbe auch während des Druckvorganges möglich ist.

Dafür ist die in der Beschreibungseinleitung vorgestellte Löscheinrichtung verwendbar, die axial über die Breite des zu reinigenden Zylinders angeordnet ist und aus der das Wasser mit der Farbe und gegebenenfalls der Füllmaterialien, bzw. organischer Substanzteile absaugbar ist.

Desweiteren ist in Fortbildung der übergeordneten Maßnahmen in Rotationsrichtung des zu reinigenden Zylinders hinter der Löscheinrichtung eine Rakel zur Abrakelung der Zylinderoberfläche von eventuell überschüssiger Nässe vorgesehen, die vorzugsweise als Gummirakel ausgeführt ist.

Zum gleichen Zweck, nämlich zur Beseitigung von überschüssiger Nässe von der Zylinderoberfläche, ist eine Trocknungsvorrichtung einsetzbar, die in Form einer Luftrakel oder auch einer trockenen Rolle ausgebildet sein kann.

Im Prinzip wäre jedes Mittel, einschließlich eines trockenen Vlieses, verwendbar, das eine eventuell überschüssige Feuchtigkeit nach dem Reinigungsvorgang von der Zylinderoberfläche beseitigt.

Nachfolgend werden zwei Anwendungsbeispiele und die Reinigungsanlage anhand der Zeichnung erklärt. In stark schematischer Darstellung zeigt:
- Fig.1: eine Offset-Druckmaschine mit Reinigungsanlage,
- Fig.2: eine Rotationsdruckmaschine für indirekten Tiefdruck mit einer Reinigungsanlage,
- Fig.3: eine Löscheinrichtung, die mit einer Hochdruckreinigungsanlage verbunden ist,
- Fig.4: die Löscheinrichtung gemäß der Fig.3, angewendet bei einem Tiefdruckformzylinder.

Gemäß der Figur 1 umfaßt ein Gummi-gegen-Gummi-Druckwerk 1 einer Offset-Druckmaschine in bekannter Weise Druckform- 4 und Gummizylinder 3, sowie zwei Farb- 5 und Feuchtwerke 6.

Der Druckformzylinder 4 kann nun eben ein mittels eines thermografischen Verfahrens mit einer farbführenden Schicht bebildeter, für den Offset-Druck geeigneter Zylinder mit einer in bekannter Weise angestellter Löscheinrichtung 8, aber auch ein für den Flachdruck präparierter Plattenzylinder sein.

Analog der Zuordnung zu dem Formzylinder 4 ist auch für die Übertragungs-, bzw. Gummizylinder 3 jeweils eine Löscheinrichtung 7 vorgesehen. In Rotationsrichtung der zu reinigenden Zylinder 3, 4 ist jeweils eine Gummirakel 9, 10 an die jeweilige Zylinderoberfläche angestellt.

Fig. 2 zeigt eine Anwendung in einem Rakeltiefdruckwerk 11 für indirekten Rollenrotationsdruck.

Unter Tiefdruck ist hier ein Sammelbegriff für alle Druckverfahren mit Druckelementen, die gegenüber der Formoberfläche tiefer gelegt sind, zu verstehen.

In bekannter Weise umfaßt das Tiefdruckwerk 11 einen Tiefdruckformzylinder 12 mit einer Rakel 13 zur Abrakelung der Farbe vor dem Druck von allen Nichtbildstellen, so daß die Farbe nur in den vertieften Bildstellen verbleibt, sowie einen Gummizylinder 14 und einen Druckzylinder 15, wobei zwischen den beiden letztgenannten die Bahn W hindurchführt. Sowohl dem Tiefdruckformzylinder 12, als auch dem Gummizylinder 14 ist jeweils eine Löscheinrichtung 17, 18 mit jeweils einer in Rotationsrichtung der Zylinder 12, 14 der Löscheinrichtung 17, 18 folgenden Gummirakel 19, 20 zugeordnet.

Auf diese Weise ist das Löschen der Tiefdruckform auf dem Zylinder 12 durch Auswaschen der Farbe und des Füllmaterials aus dem Rasternetz und die Reinigung des Übertragungszylinders 14 während des Druckbetriebes oder in einer Druckpause durchführbar.

Als Füllmaterial werden vorzugsweise thermoplastische Füllstoffe, also Thermoplaste (Plastomere) verwendet. Beispielsweise können dafür Polyolefine, Vinylpolymere, Polyamide, Polyester, Polyacetale, Polycarbonate, zum Teil auch Polyurethane und lonomere verwendet werden.

Fig.3 zeigt eine Löscheinrichtung 7, 8, bzw. 17, 18 im Detail. An den Zylinder 3, 4, 12 oder 14 ist eine Hochdrucklöschkammer 30 angestellt, in deren Gehäuse 31 mehrere in Reihe parallel zur Zylinderachse angeordnete Hochdruckdüsen 32 vorgesehen sind und eine Wasserzufuhr 33 hinein- und ein Wasserablauf 35 herausführt (Fig. 3a). Die Wasserzufuhr 33 führt über eine der Löschkammer 30 vorgeschalteten handelsüblichen Hochdruckreinigungsanlage 34, während der Wasserablauf 35 zu einer der Löschkammer 30 nachgeordneten Pumpen- und Saugerkombination 36 mit Filter führt (Fig.3b).

Die Fig.4 zeigt diese Löscheinrichtung 30 bis 36 in der Anwendung auf eine Rasterwalze, also einen Tiefdruckformzylinder 12. Die Hochdruckreinigungsanlage 34 beinhaltet einen Kompressor 40 und einen Aufheizbehälter 50. Der Löschkammerwasserablauf 35 führt zur Pumpen- und Saugerkombination 36 mit einem Abscheider 41 für Luft und einer Pumpe mit Filtersystem 42 für den Wasserablauf 43. Die Luft ist mittels des Saugmotors 44 eines Saugertopfes absaugbar.

Vorzugsweise ist der Wasserstrahl auf ca. 85 °C erhitzt und hat somit ausreichend Energie , um auch das bildmäßige Füllmaterial des Näpfchengrundrasters einer befüllten Tiefdruckrohform herauszulösen. Das Wasser im Arbeitsraum der Löscheinrichtung kann auch zusammen mit der sogenannten "Spaltluft" abgesaugt werden.

## Patentansprüche

1. Reinigungsanlage für farbübertragende Zylinder innerhalb einer Rotationsdruckmaschine, die mehrere Form- bzw. Tiefdruckzylinder und mehrere Übertragungs- bzw. Tiefdruck-Übertragungszylinder umfaßt, mit einer Löscheinrichtung, die mit einer Hochdruckreinigungsanlage verbindbar ist und zylinderbreit über der Oberfläche eines zu reinigenden Zylinders angeordnet ist, und mittels dieser Löscheinrichtung ein unter Druck stehender Wasserstrahl auf die Manteloberfläche des Zylindes richtbar ist, derart daß einerseits alle Farbreste entfernbar sind und andererseits ein reaktives Löschen von farbführenden Schichten, inklusive Füllmaterialien von Tiefdruckformzylindern, duchführbar ist, **dadurch gekennzeichnet, daß** sowohl jeder Form- (4) bzw. Tiefdruckzylinder (15), als auch jeder Übertragungs- (3) bzw. Tiefdruck-Übertragungszylinder (12) innerhalb desselben Druckwerkes mit jeweils einer eigenen Löscheinrichtung versehen ist.

2. Reinigungsanlage nach Anspruch 1, **dadurch gekennzeichnet, daß** jede Löscheinrichtung (7, 8; 17, 18) eine zur Zylinderoberfläche hin offene Kapselung (31) mit jeweils einem Arbeitsraum (30) aufweist und der Arbeitsraum (30) mittels einer Pumpen- und Saugerkombination (36) absaugbar ist.

3. Reinigungsanlage nach Anspruch 1, **dadurch gekennzeichnet, daß** für jeden zu reinigenden Zylinder eine Rakel (9, 10; 19, 20) vorgesehen ist, um die überschüssige Nässe von der Oberfläche abzurakeln.

4. Reinigungsanlage nach Anspruch 3, **dadurch gekennzeichnet, daß** als Rakel (9, 10; 19, 20) eine Gummirakel vorgesehen ist.

5. Reinigungsanlage nach Anspruch 1, **dadurch gekennzeichnet, daß** für jeden zu reinigenden Zylinder (3, 4; 12, 14) eine Trocknungsvorrichtung vorgesehen ist, um die überschüssige Nässe von der Oberfläche zu entfernen.

6. Reinigungsanlage nach Anspruch 5, **dadurch gekennzeichnet, daß** als Trocknungsvorrichtung eine Luftrakel vorgesehen ist.

7. Reinigungsanlage nach Anspruch 5, **dadurch gekennzeichnet, daß** als Trocknungsvorrichtung eine trockene Rolle vorgesehen ist.

## Claims

1. Cleaning unit for ink-transferring cylinders inside a rotary printing machine, which includes several forme or gravure cylinders and several transfer or gravure-transfer cylinders, having an erasure device which can be connected to a high-pressure cleaning unit and is arranged with cylinder width over the surface of a cylinder to be cleaned, and by means of which erasure device a water jet under pressure can be directed onto the casing surface of the cylinder in such a way that on the one hand all the ink residue can be removed, and on the other hand a reactive erasure of ink-carrying layers, including filling materials of gravure forme cylinders, can be carried out, characterised in that both each forme cylinder (4) or gravure cylinder (15), and each transfer cylinder (3) or gravure-transfer cylinder (12) inside the same printing unit is provided respectively with its own erasure device.

2. Cleaning unit according to claim 1, characterised in that each erasure device (7, 8; 17, 18) has a casing (31) open towards the cylinder surface, each with a working chamber (30), and the working chamber (30) can be drained off by means of a pump and suction apparatus combination (36).

3. Cleaning unit according to claim 1, characterised in that for each cylinder to be cleaned there is provided a doctor blade (9, 10; 19, 20) to scrape the excess moisture from the surface.

4. Cleaning unit according to claim 3, characterised in that a rubber doctor blade is provided as the blade (9, 10; 19, 20).

5. Cleaning unit according to claim 1, characterised in that for each cylinder (3, 4; 12, 14) to be cleaned there is provided a drying device to remove the excess moisture from the surface.

6. Cleaning unit according to clam 5, characterised in that an air blade is provided as the drying device.

7. Cleaning unit according to claim 5, characterised in that a dry roller is provided as the drying device.

## Revendications

1. Installation de nettoyage pour des cylindres de transfert d'encre, à l'intérieur d'une machine à imprimer rotative qui comprend plusieurs cylindres porte-forme ou plusieurs cylindres hélio et plusieurs cylindres de transfert ou plusieurs cylindres de transfert hélio, comportant un dispositif d'effacement, qui peut être raccordé à une installation de nettoyage à haute pression et qui est disposé au-dessus de la surface d'un cylindre à nettoyer, en couvrant la largeur de ce dernier, un jet d'eau maintenu sous pression pouvant, au moyen de ce dispositif d'effacement, être dirigé sur la surface latérale du cylindre, ceci d'une manière telle que, d'une part, tous les résidus d'encre puissent être enlevés et que, d'autre part, un effacement réactif de couches conduisant l'encre, y compris de matières de remplissage de cylindres porte-forme d'impression hélio, puisse être réalisé, caractérisée en ce que chaque cylindre porte-forme (4) ou chaque cylindre hélio (15) aussi bien que chaque cylindre de transfert (3) ou chaque cylindre de transfert hélio (12) sont, à l'intérieur du même groupe d'impression, pourvus chacun de leur propre dispositif d'effacement.

2. Installation de nettoyage selon la revendication 1, caractérisée en ce que chaque dispositif d'effacement (7, 8; 17, 18) comporte une enveloppe de blindage (31) ouverte en direction de la surface du cylindre, présentant un espace de travail respectif (30), et l'espace de travail (30) peut être vidé par aspiration au moyen d'un ensemble à pompe et aspirateur combinés (36).

3. Installation de nettoyage selon la revendication 1, caractérisée en ce que, pour chaque cylindre à nettoyer, il est prévu une racle (9, 10; 19, 20) destinée à ôter par raclage l'excès d'humidité de sa surface.

4. Installation de nettoyage selon la revendication 3, caractérisée en ce qu'il est prévu, comme racle (9, 10; 19, 20), une racle en caoutchouc.

5. Installation de nettoyage selon la revendication 1, caractérisée en ce que, pour chaque cylindre à nettoyer (3, 4; 12, 14), il est prévu un dispositif de séchage destiné à faire disparaître l'excès d'humidité de sa surface.

6. Installation de nettoyage selon la revendication 5, caractérisée en ce que le dispositif de séchage est une racle pneumatique.

7. Installation de nettoyage selon la revendication 5, caractérisée en ce qu'il est prévu, comme dispositif de séchage, un rouleau sec.
